# FASCICULE DE BREVET EUROPEEN

(11) **EP 1 678 389 B1**
(45) Date de publication et mention de la délivrance du brevet: **08.06.2016**
(21) Numéro de dépôt: 04817218.3
(22) Date de dépôt: 12.10.2004
(51) Int. Cl.: E04B 5/40, E04C 3/04

(54) **COFFRAGE METALLIQUE AUTOPORTANT A GRANDE PORTEE**
SELBSTTRAGENDE STAHLSCHALUNG MIT GROSSER SPANNWEITE
LARGE-SPAN SELF-SUPPORTING METAL FORMWORK

(30) Priorité: 14.10.2003 FR 0312000
(43) Date de publication de la demande: 12.07.2006
(73) Titulaire: ArcelorMittal, 1160 Luxembourg (LU)
(72) Inventeur: SOKOL, Léopold, F-78280 Guyancourt (FR)
(74) Mandataire: Blot, Philippe Robert Emile
(86) Numéro de dépôt international: PCT/FR2004/002587
(87) Numéro de publication internationale: WO 2005/038159

(56) Documents cités:
- DE-A- 4 414 410
- DE-C- 4 215 686
- FR-A- 1 236 603
- GB-A- 2 195 680
- US-A- 3 653 171
- US-A- 4 453 364
- US-A- 4 741 134
- US-A- 5 056 348

## Description

La présente invention est relative à un panneau profilé pour coffrage à longue portée destiné, notamment, à la fabrication de dalles en béton.

Dans différents types de bâtiments, on réalise des planchers sous forme de dalles en béton, en coulant du béton sur un coffrage constitué d'un assemblage de panneaux métalliques dont les extrémités reposent sur des poutres transversales par l'intermédiaire de pièces de liaison. Pendant la réalisation des planchers, et avant que le béton soit coulé, les panneaux constituent une plate-forme de circulation et de travail pour le personnel qui intervient sur le chantier. Après solidification du béton, des panneaux métalliques restent en place et servent d'armature supplémentaire à la dalle de béton. Un tel coffrage est appelé "coffrage autoportant".

Pour fabriquer des coffrages autoportants, on utilise des panneaux profilés métalliques de section en forme d'oméga comportant une plage centrale supérieure nervurée encadrée par deux âmes inclinées prolongées chacune par une semelle horizontale inférieure nervurée. Chaque âme comporte deux plis longitudinaux, l'un disposé près de la plage centrale et l'autre près de la semelle inférieure, destinés à augmenter la rigidité. Les nervures de la plage centrale supérieure sont disposées à proximité des rives de celle-ci et les nervures des semelles inférieures sont disposées à mi-largeur des semelles.

Le document DE-4215686 C décrit un panneau profilé selon le préambule de la revendication 1.

Du fait de leur performances mécaniques, de tels panneaux présentent l'inconvénient de ne pas permettre de dépasser une portée d'environ 5,50 m. En outre la résistance mécanique des planchers obtenus ainsi que la protection de l'armature contre le feu ne sont pas toujours optimales. Enfin ces profiles sont parfois difficiles à réaliser de façon simple par pliage ou par profilage.

Le but de la présente invention est de remédier à ces inconvénients en proposant un panneau profilé optimisé de façon, notamment, à pouvoir atteindre une portée pouvant atteindre 6m, et facile à réaliser par profilage.

A cet effet, l'invention a pour objet, un panneau profilé selon la revendication 1 pour coffrage à longue portée ayant un profil du type oméga, le panneau profilé comportant :
- une seule plage centrale supérieure horizontale s'étendant dans le sens longitudinal du panneau profilé et comportant deux nervures longitudinales séparées par un crantage transversal,
- deux ailes latérales inclinées prolongeant la plage centrale de chaque côté de la plage centrale, s'étendant vers le dessous et vers l'extérieur de la plage centrale, et comportant chacune au moins un pli raidisseur longitudinal,
- et deux semelles inférieures horizontales prolongeant latéralement les ailes latérales et s'étendant vers l'extérieur du panneau profilé. Le panneau profilé est tel que l'au moins un pli raidisseur longitudinal de chaque aile laterale est disposé dans la partie de l'aile latérale destinée à travailler en compression lorsque le panneau profilé est disposé sur une structure et recouvert de béton, et la partie destinée à travailler en traction ne comporte pas de pli raidisseur longitudinal.

La partie de l'aile laterale destinée à travailler en compression est comprise dans la moitié supérieure de l'aile latérale voisine de la plage centrale supérieure, et la partie de l'aile laterale destinée à travailler en traction comprend au moins la moitié inférieure de l'aile latérale voisine d'une semelle inférieure.

Au moins une aile latérale peut comporter un crantage vertical disposé entre l'au moins un pli raidisseur et la semelle inférieure correspondante.

De préférence, au moins une semelle inférieure comporte sur son bord latéral externe un raidisseur de bord constitué par exemple par un bord relevé.

De préférence, le fond d'au moins une semelle est plat et ne comporte pas de raidisseur intermédiaire.

De préférence, l'angle α que forme une aile latérale avec un plan parallèle à la plage centrale supérieure est compris entre 74,8° et 79,8°.

De préférence également, la largeur Pₑ de la bande latérale de la plage centrale supérieure s'étendant entre le bord latéral de la plage centrale supérieure et le bord de la nervure longitudinale disposée du côté dudit bord latéral de la plage centrale supérieure est supérieure à 8 % de la largeur l_{pc} de la plage centrale supérieure, et la largeur l_{c} de la zone crantée de la plage centrale supérieure est de préférence supérieure à 60 % et mieux 75 % de la largeur l_{pc} de ladite plage centrale.

La longueur du panneau profilé peut être supérieure à 5,7 m.

Le panneau profilé est par exemple en acier et de préférence, en acier galvanisé, et peut être fabriqué par profilage et son épaisseur est, de préférence comprise entre 0,9 mm et 1,5 mm.

Le panneau profilé ainsi réalisé présente l'avantage de permettre d'augmenter la charge utile et d'augmenter la portée du coffrage, tout en facilitant l'opération de profilage, notamment en simplifiant l'outil de profilage nécessaire.

Le panneau profilé est particulièrement adapté à la réalisation de dalles de plancher pour parkings, bâtiments industriels, magasins de vente, magasins de stockage, ou tout autre bâtiment analogue.

L'invention concerne également un plancher comportant une dalle en béton coulé sur un coffrage autoportant constitué de panneaux profilés adjacents selon l'invention, assemblés par couturage, supportés par des poutres transversales.

L'invention va maintenant être décrite de façon plus précise mais non limitative, en regard des figures annexées dans lesquelles :
- la figure 1 est une vue schématique du profil transversal d'un panneau profilé,
- la figure 2 est une représentation partielle d'un coffrage autoportant.

Un panneau profilé pour coffrage selon l'invention, de forme généralement rectangulaire, comporte un profil transversale du type oméga tel que représenté à la figure 1. Du fait de ce profil en oméga, le panneau profilé comporte, sur sa partie centrale longitudinale, une plage centrale supérieure 1 s'étendant dans le sens de la longueur. Cette plage centrale supérieure 1 comporte deux nervures longitudinales 4 et 4' séparées par un crantage 5. Ces nervures longitudinales 4, 4', ainsi que le crantage 5, sont destinés à donner à la plage centrale supérieure 1, une rigidité suffisante pour que, lorsque le panneau est posé sur des poutres lors de la fabrication d'un plancher, la surface constituée par la plage centrale supérieure 1 puisse servir de surface de travail et de surface de circulation pour les ouvriers travaillant sur le chantier.

La plage centrale 1 est prolongée de part et d'autre, selon ses bords latéraux, par deux ailes 2 et 2', inclinées, s'étendant vers le dessous du panneau et vers l'extérieur du panneau, de façon à former un trapèze évasé vers le bas (par rapport à l'orientation de la figure qui correspond à l'orientation du panneau lorsqu'il est utilisé). Les ailes latérales 2 et 2', comportent chacune un raidisseur 6 et 6' longitudinal s'étendant sur toute la longueur du panneau. Chaque raidisseur 6 ou 6' est constitué de deux plis qui forment un léger décrochement dans l'aile latérale. Chaque aile latérale 2 et 2', se prolonge dans sa partie inférieure par une semelle 3 ou 3', horizontale, s'étendant vers l'extérieur du panneau. Les bord latéraux de chacune des semelles sont prolongés par des rebords 9 ou 9' relevés vers le haut. Ces rebords 9 ou 9' relevés vers le haut servent de raidisseurs.

Lorsque un tel panneau 11 est utilisé dans un coffrage autoportant tel que représenté à la figure 2, il s'appuie par l'intermédiaire de leviers 12 sur deux poutres 10 parallèles entre elles, espacées d'une longueur proche de la longueur du panneau. Plusieurs panneaux 11 sont disposés ainsi de façon adjacente, et les semelles latérales (non visibles sur la figure) de deux panneaux adjacents sont emboîtées l'une dans l'autre et solidarisées par coutûrage. Cet ensemble constitue un coffrage continu sur lequel on coule du béton de façon à former une dalle qui s'étend sur la surface du coffrage.

Lorsque le béton est coulé sur le coffrage, les panneaux 11 subissent des efforts de flexion tels que les parties supérieures 13 des ailes latérales sont soumises à des contraintes de compression, et les parties inférieures 14 des ailes latérales sont soumises à des contraintes de traction, notamment dans le sens longitudinal. L'importance relative des zones soumises à la traction et des zones soumises à la compression dépend de différents paramètres géométriques tels que la hauteur des ailes, l'épaisseur de la couche de béton, la longueur et la largeur des panneaux. L'homme du métier sait déterminer à partir de ces paramètres quelle est l'importance des zones soumises à la traction et l'importance des zones soumises à la compression.

Les inventeurs ont constaté de façon nouvelle et surprenante que le comportement mécanique d'un tel panneau profilé est très nettement amélioré lorsqu'on ne prévoit de raidisseur que dans la partie de l'aile soumise à des efforts de compression. De ce fait, les panneaux profilés selon l'invention comportent des ailes 2, 2' dont seule la partie destinée à travailler en compression comporte un raidisseur longitudinal 6, 6', et dont la partie destinée à travailler en traction, ne comporte pas de raidisseur longitudinal et par conséquent, est plane au moins dans le sens transversal. Chaque aile 2 ou 2' comporte donc dans sa partie supérieure une plage supérieure 7 ou 7' plane, de largeur aₛ et, dans sa partie inférieure, une plage inférieure 8 ou 8' plane au moins dans le sens transversal. Les plages supérieures 7 ou 7' sont séparées des plages inférieures 8 ou 8' par les raidisseurs 6 ou 6', de largeur Uᵣₐ. La plage inférieure 8, 8' plane dans le sens transversal n'est pas nécessairement plane dans le sens longitudinal. En effet, le comportement mécanique du panneau profilé peut être amélioré en prévoyant un crantage vertical sur la partie de l'aile qui se trouve dans la partie destinée à travailler en traction. Par crantage vertical, on entend un crantage constitué de crans s'étendant chacun dans le sens de la hauteur de l'aile.

D'une façon générale, la zone destinée à travailler en compression représente au maximum la moitié de la hauteur de l'aile, et la partie destinée à travailler en traction représente au moins la moitié de la hauteur de l'aile. De ce fait, la largeur aₛ de la plage supérieure 7 ou 7' de l'aile est de préférence inférieure à la moitié de la largeur de l'aile, et la largeur de la plage inférieure 8 ou 8' de l'aile est supérieure à la moitié de la largeur de l'aile.

Les ailes ainsi réalisées ont une tenue au feu améliorée. Les inventeurs ont également constate qu'en choisissant convenablement l'angle α que forme une aile avec un plan horizontal parallèle au plan du panneau, c'est à dire au plan de la plage centrale supérieure, on pouvait optimiser le poids de la tôle et le poids du béton, et finalement optimiser la portée utile d'un élément de plancher. En particulier pour obtenir des résultats satisfaisants, l'angle α doit être compris entre 60° et 80°. Si l'angle est trop faible, bien que le poids de la tôle soit réduit, le poids du béton est sensiblement augmenté et la porté est réduite. En outre, les codes de calculs sont prévus pour des angles supérieurs à 60 % et l'utilisation d'angles plus faibles nécessitent une obtention d'accords préalables. Si l'angle est supérieur à 80°, il n'est plus possible d'empiler et de dépiler facilement les panneaux. Mais plus précisément, les inventeurs ont constaté que la portée était optimisée pour un angle α compris entre 74,8° et 79,8°.

Les semelles 3 et 3' du panneau profilé sont planes et ne comportent pas de raidisseurs longitudinaux centraux. Cependant, chaque semelle 3 ou 3' comporte sur son bord latéral externe, un raidisseur de bord. Ce raidisseur de bord est constitué par un bord relevé 9, 9'. Les inventeurs ont en effet constaté qu'en ne prévoyant pas de raidisseur dans la partie axiale de la semelle, mais en prévoyant un raidisseur de bord, on améliorait le comportement mécanique du panneau, et on facilitait la mise en oeuvre, en particulier en rendant les jonctions entre deux panneaux adjacents plus étanches, ce qui est utile lors du coulage du béton, tout en aboutissant à un profil plus facile à réaliser par profilage.

Enfin, la largeur Pₑ de la partie 21 ou 21' de la plage centrale supérieure 1 située entre le rebord de la plage centrale supérieure 1 et le bord d'une nervure longitudinale 4 ou 4', peut être supérieure ou égale à 8% de la largeur I_{pc} de la plage centrale supérieure 1. En outre la largeur l_{c} de la zone crantée 5 de la plage supérieure 1 peut avoir une largeur supérieure ou égale à 60% ou mieux 75% de la largeur l_{pc} de la plage centrale supérieure 1. Ces dispositions géométriques sont également nécessaires pour améliorer et optimiser le comportement mécanique du panneau profilé. Le profil du panneau profilé peut également être optimisé de façon à faciliter l'assemblage de deux panneaux adjacents. Pour cela la hauteur h d'une aile latérale 2, peut être légèrement inférieure à la hauteur h' de l'autre aile latérale 2', la différence de hauteur étant égale à l'épaisseur de la tôle dont est constitué le panneau profilé. De même , la largeur _{Sm} de la semelle latérale 3 correspondant à la première aile latérale 2, peut être légèrement inférieure à la largeur sₘ' de la semelle latérale 3' correspondant à l'autre aile latérale de façon à ce que, lorsque deux panneaux sont disposés de façon adjacente, la semelle latérale d'un des panneaux puisse s'emboîter parfaitement dans la semelle latérale du panneau adjacent. Ainsi, et lorsque les hauteurs h et h' sont adaptées comme indiqué ci-dessus, les deux plages centrales supérieures des deux panneaux se trouvent à même hauteur.

Le panneau profilé a une largeur utile qui se trouve en générale entre 650 mm et 800 mm, une hauteur h comprise entre 200mm et 220 mm, et il peut avoir une longueur pouvant dépasser 5,7 m et même atteindre 6,2 m, de façon à permettre de réaliser des coffrages ayant une porté de 6 m environ. La largeur utile correspond au module ou au pas du coffrage autoportant et correspond à la distance l séparant les axes de deux panneaux adjacents ou, ce qui revient au même, les axes des deux semelles inférieures d'un même panneau. En général, le panneau est en acier galvanisé et fabriqué par profilage d'une tôle d'épaisseur comprise entre 0,9 mm et 1,5 mm. L'épaisseur doit être supérieure à 0,9 mm pour assurer une rigidité suffisante. L'épaisseur doit, de préférence, rester inférieur à 1,5 mm afin de limiter le poids des panneau. En effet, celui-ci doit pouvoir être manipulé manuellement pour être mis en oeuvre, notamment, dans des bâtiments à plusieurs étages.

Les dimensions des raidisseurs longitudinaux 4, 4' de la plage centrale supérieure 1 sont de préférence telles que l'ouverture Uₛₚ soit comprise entre 25 et 45 mm, la largeur du fond Uᵢₚ soit comprise entre 0 et 15 mm, et la hauteur Hᵣₚ soit comprise entre 10 et 25 mm. Les dimensions des raidisseurs 6, 6' longitudinaux des ailes 2, 2' sont telles que la largeur Uᵣₐ est comprise entre 20 et 40 mm, et la hauteur Hᵣₐ est comprise entre 15 et 25 mm. La largeur du raidisseur du bord de semelle b est comprise entre 15 et 25 mm. Les raidisseurs sont disposés de façon telle que la distance Pₑ entre le rebord d'un raidisseur longitudinal 4 ou 4' de la plage centrale supérieure 1 et le rebord de ladite plage supérieure 1 est comprise entre 40 et 60 mm, la distance Pᵢ entre le rebord du même raidisseur 4 ou 4' et le début de la plage crantée 5 est comprise entre 40 et 60 mm.

Enfin, la distance aₛ qui sépare le bord supérieur de l'aile latérale 2 ou 2' et le raidisseur longitudinal 6 ou 6' de l'aile latérale, est comprise de préférence entre 40 et 80 mm.

A l'intérieur de ces fourchettes, les valeurs exactes des paramètres qui définissent la géométrie du panneau profilé peuvent être optimisées par le calcul ou par expérimentation de façon à obtenir le panneau ayant le meilleur comportement mécanique possible sur la longueur la plus importante.

Ainsi optimisé le panneau permet d'obtenir des portées utiles d'environ 6 m. En outre, son profil n'est constitué que de plis simples qui permettent de le fabriquer facilement par profilage.

## Revendications

1. Panneau profilé pour coffrage à longue portée ayant un profil du type oméga, le panneau profilé étant **caractérisé en ce qu'**il comporte :
- une seule plage centrale supérieure (1) horizontale s'étendant dans le sens longitudinal du panneau profilé et comportant deux nervures longitudinales (4, 4') séparées par un crantage transversal (5),
- deux ailes latérales (2,2') inclinées prolongeant la plage centrale (1) de chaque côté de la plage centrale, s'étendant vels le dessous et vers l'extérieur de la plage centrale, et comportant chacune au moins un pli raidisseur (6,6') longitudinal,
- et deux semelles inférieures (3,3') horizontales prolongeant latéralement les ailes latérales et s'étendant vers l'extérieur du panneau profilé,
l'au moins un pli raidisseur (6,6') longitudinal de chaque aile latérale (2,2') étant disposé dans la partie de l'aile latérale (2,2') destinée à travailler en compression lorsque le panneau profilé est monté sur une structure et recouvert de béton, et la partie destinée à travailler en traction ne comportant pas de pli raidisseur longitudinal,
la partie de l'aile latérale (2,2') destinée à travailler en compression étant comprise dans la moitié supérieure de ladite aile latérale (2,2') voisine de la plage centrale supérieure (1), et la partie de ladite aile latérale (2,2') destinée à travailler en traction comprenant au moins la moitié inférieure de ladite aile latérale (2, 2') voisine d'une semelle inférieure.

2. Panneau profilé selon la revendication 1, **caractérisé en ce que** au moins une aile latérale (2, 2') comporte un crantage vertical disposé entre l'au moins un pli raidisseur (6,6') et la semelle inférieure (3,3') correspondante.

3. Panneau profilé selon l'une quelconque des revendications 1 ou 2, **caractérisé en ce que** au moins une semelle inférieure (3,3') comporte sur son bord latéral externe un raidisseur de bord.

4. Panneau profilé selon la revendication 3, **caractérisé en ce que** le raidisseur de bord d'une semelle inférieure (3,3') est constitué par un bord relevé (9,9').

5. Panneau profilé selon la revendication 3 ou la revendication 4, **caractérisé en ce que** le fond d'au moins une semelle (3,3') est plat et ne comporte pas de raidisseur intermédiaire.

6. Panneau profilé selon l'une quelconque des revendications 1 à 5, **caractérisé en ce que** l'angle α que forme une aile latérale (2,2') avec un plan parallèle à la plage centrale horizontale (1) est compris entre 74,8° et 79,8°.

7. Panneau profilé selon l'une quelconque des revendications 1 à 6, **caractérisé en ce que** la largeur Pₑ de la bande latérale (21, 21') de la plage centrale horizontale s'étendant entre le bord latéral de la plage centrale (1) et le bord de la nervure longitudinale (4, 4') disposée du côté dudit bord latéral de la plage centrale est supérieure à 8 % de la largeur l_{pc} de la plage centrale (1).

8. Panneau profilé selon la revendication 7, **caractérisé en ce que** la largeur l_{c} de la zone crantée (5) de la plage centrale est supérieure à 60 % de la largeur l_{pc} de ladite plage centrale (1).

9. Panneau profilé selon la revendication 8, **caractérisé en ce que** la largeur l_{c} de la zone crantée est supérieure à 75 % de la largeur l_{pc} de la plage centrale (1)

10. Panneau profilé selon l'une quelconque des revendications 1 à 9, **caractérisé en ce que** sa longueur est supérieure à 5,7 m.

11. Panneau profilé selon l'une quelconque des revendications 1 à 10, **caractérisé en ce qu'**il est en acier.

12. Panneau profilé selon la revendication 11, **caractérisé en ce qu'**il est en acier galvanisé.

13. Panneau profilé selon la revendication 10 ou la revendication 11, **caractérisé en ce que** son épaisseur est comprise entre 0,9 mm et 1,5 mm.

14. Panneau profilé selon l'une quelconque des revendications 1 à 13, **caractérisé en ce qu'**il est fabriqué par profilage.

15. Coffrage autoportant constitué de panneaux profilés adjacents assemblés par couturage et supportés par des poutres transversales, **caractérisé en ce que** au moins un panneau profilé est conforme à l'une quelconque des revendications 1 à 14.

16. Plancher comportant une dalle en béton coulée sur un coffrage autoportant selon la revendication 15.

## Patentansprüche

1. Profiliertes Paneel zur Verschalung mit großer Spannweite, das ein Profil des Typs Omega hat, wobei das profilierte Paneel **dadurch gekennzeichnet ist, dass** es aufweist:
- einen einzigen oberen horizontalen Zentralbereich (1), der sich in Längsrichtung des profilierten Paneels erstreckt und der zwei Längsrillen (4, 4') aufweist, die über eine transversale Kerbe (5) separiert sind,
- zwei laterale schräge Flügel (2, 2'), die den Zentralbereich (1) auf jeder Seite des Zentralbereichs verlängern, sich nach unten hin und zu dem Äußeren des Zentralbereichs hin erstrecken und jeweils wenigstens eine longitudinale Versteifungsknickung (6, 6') aufweisen,
- zwei untere horizontale Flansche (3, 3'), die die lateralen Flügel lateral verlängern und die sich zu dem Äußeren des profilierten Paneels erstrecken,
wobei wenigstens ein longitudinaler Versteifungsknick (6, 6') jedes lateralen Flügels (2, 2') in jenem Abschnitt des lateralen Flügels (2, 2') angeordnet ist, der dazu bestimmt ist, Drucklast aufzunehmen, wenn das profilierte Paneel an einer Struktur montiert und mit Beton überzogen ist, und wobei der Abschnitt, der dazu bestimmt ist, Zuglast aufzunehmen, keinen longitudinalen Versteifungsknick aufweist,
wobei der Abschnitt des lateralen Flügels (2, 2'), der dazu bestimmt ist, Drucklast aufzunehmen, in der oberen Hälfte des besagten lateralen Flügels (2, 2') benachbart zu dem oberen Zentralbereich (1) vorliegt, und wobei der Abschnitt des besagten lateralen Flügels (2, 2'), der dazu bestimmt ist, Zuglast aufzunehmen, wenigstens die untere Hälfte des besagten lateralen Flügels (2, 2') benachbart zu einem unteren Flansch aufweist.

2. Profiliertes Paneel gemäß Anspruch 1, **dadurch gekennzeichnet, dass** wenigstens ein lateraler Flügel (2, 2') eine vertikale Rille aufweist, die zwischen wenigstens einem Versteifungsknick (6, 6') und dem korrespondierenden unteren Flansch (3, 3') angeordnet ist.

3. Profiliertes Paneel gemäß irgendeinem der Ansprüche 1 oder 2, **dadurch gekennzeichnet, dass** wenigstens ein unterer Flansch (3, 3') an seinem äußeren lateralen Rand eine Randversteifung aufweist.

4. Profiliertes Paneel gemäß Anspruch 3, **dadurch gekennzeichnet, dass** die Randversteifung eines unteren Flanschs (3, 3') von einem hochgebogenen Rand (9, 9') gebildet ist.

5. Profiliertes Paneel gemäß Anspruch 3 oder Anspruch 4, **dadurch gekennzeichnet, dass** der Boden wenigstens eines Flanschs (3, 3') eben ist und keine zwischenliegende Verstärkung aufweist.

6. Profiliertes Paneel gemäß irgendeinem der Ansprüche 1 bis 5, **dadurch gekennzeichnet, dass** der Winkel α, den ein lateraler Flügel (2, 2') mit einer zum horizontalen Zentralbereich (1) parallelen Ebene einschließt, zwischen 74,8° und 79,8° beträgt.

7. Profiliertes Paneel gemäß irgendeinem der Ansprüche 1 bis 6, **dadurch gekennzeichnet, dass** die Breite Pₑ des lateralen Streifens (21, 21') des horizontalen Zentralbereichs, der sich zwischen dem lateralen Rand des Zentralbereichs (1) und dem Rand der Längsrille (4, 4') erstreckt, die auf Seiten des besagten lateralen Rands des Zentralbereichs angeordnet ist, größer als 8% der Breite I_{pc} des Zentralbereichs (1) ist.

8. Profiliertes Paneel gemäß Anspruch 7, **dadurch gekennzeichnet, dass** die Breite I_{c} der gekerbten Zone (5) des Zentralbereichs größer als 60% der Breite I_{pc} des besagten Zentralbereichs (1) ist.

9. Profiliertes Paneel gemäß Anspruch 8, **dadurch gekennzeichnet, dass** die Breite I_{c} der gekerbten Zone größer als 75% der Breite I_{pc} des Zentralbereichs (1) ist.

10. Profiliertes Paneel gemäß irgendeinem der Ansprüche 1 bis 9, **dadurch gekennzeichnet, dass** seine Länge größer als 5,7 m ist.

11. Profiliertes Paneel gemäß irgendeinem der Ansprüche 1 bis 10, **dadurch gekennzeichnet, dass** es aus Stahl ist.

12. Profiliertes Paneel gemäß Anspruch 11, **dadurch gekennzeichnet, dass** aus galvanisiertem Stahl ist.

13. Profiliertes Paneel gemäß Anspruch 10 oder Anspruch 11, **dadurch gekennzeichnet, dass** seine Dicke zwischen 0,9 mm und 1,4 mm ist.

14. Profiliertes Paneel gemäß irgendeinem der Ansprüche 1 bis 13, **dadurch gekennzeichnet, dass** es aus Profilmaterial hergestellt ist.

15. Selbsttragende Verschalung, die aus benachbarten profilierten Paneelen zusammengesetzt ist, die durch Schweißung zusammenmontiert sind und die von Querträgern gehalten sind, **dadurch gekennzeichnet, dass** wenigstens ein profiliertes Paneel einem gemäß irgendeinem der Ansprüche 1 bis 14 entspricht.

16. Boden mit einer Betonplatte, die auf eine selbstragende Verschalung gemäß Anspruch 15 gegossen ist.

## Claims

1. A profiled panel for a long-span formwork having a profile of the omega type, said profiled panel being **characterised in that** it comprises:
- a single horizontal central upper area (1) extending in the longitudinal direction of said profiled panel and comprising two longitudinal ribs (4, 4') separated by a transverse serration (5);
- two inclined lateral wings (2, 2') elongating said central area (1) on each side of said central area, extending towards the bottom and towards the outside of said central area, and each comprising at least one longitudinal stiffener fold (6, 6'); and
- two horizontal lower base plates (3, 3') laterally elongating said lateral wings and extending towards the outside of said profiled panel,
the at least one longitudinal stiffener fold (6, 6') of each lateral wing (2, 2') being disposed in the part of said lateral wing (2, 2') that is intended to work under compression when said profiled panel is mounted on a structure and covered with concrete and the part that is intended to work under traction not comprising a longitudinal stiffener fold,
the part of said lateral wing (2, 2') that is intended to work under compression being included in the upper half of said lateral wing (2, 2') in the vicinity of said upper central area (1) and the part of said lateral wing (2, 2') that is intended to work under traction comprising at least the lower half of said lateral wing (2, 2') in the vicinity of a lower base plate.

2. The profiled panel according to claim 1, **characterised in that** at least one lateral wing (2, 2') comprises a vertical serration disposed between the at least one stiffener fold (6, 6') and the corresponding lower base plate (3, 3').

3. The profiled panel according to any one of claims 1 to 2, **characterised in that** at least one lower base plate (3, 3') comprises an edge stiffener on its outer lateral edge.

4. The profiled panel according to claim 3, **characterised in that** the edge stiffener of a lower base plate (3, 3') is made up of a raised edge (9, 9').

5. The profiled panel according to claim 3 or 4, **characterised in that** the bottom of at least one base plate (3, 3') is flat and does not comprise an intermediate stiffener.

6. The profiled panel according to any one of claims 1 to 5, **characterised in that** the angle σ formed by a lateral wing (2, 2') with a plane parallel to said central horizontal area (1) is between 74.8° and 79.8°.

7. The profiled panel according to any one of claims 1 to 6, **characterised in that** the width Pₑ of the lateral strip (21, 21') of said horizontal central area extending between the lateral edge of said central area (1) and the edge of the longitudinal rib (4, 4') disposed on the side of said lateral edge of said central area is more than 8% of the width l_{pc} of said central area (1).

8. The profiled panel according to claim 7, **characterised in that** the width l_{c} of said serrated zone (5) of said central area is more than 60% of the width l_{pc} of said central area (1).

9. The profiled panel according to claim 8, **characterised in that** the width l_{c} of said serrated zone is more than 75% of the width l_{pc} of said central area (1).

10. The profiled panel according to any one of claims 1 to 9, **characterised in that** it is more than 5.7 m long.

11. The profiled panel according to any one of claims 1 to 10, **characterised in that** it is made of steel.

12. The profiled panel according to claim 11, **characterised in that** it is made of galvanised steel.

13. The profiled panel according to claim 10 or 11, **characterised in that** it is between 0.9 mm and 1.5 mm thick.

14. The profiled panel according to any one of claims 1 to 13, **characterised in that** it is manufactured by forming.

15. A self-supporting formwork made up of adjacent profiled panels assembled by seaming and supported by transverse beams, **characterised in that** at least one profiled panel is a profiled panel according to any one of claims 1 to 14.

16. A platform comprising a concrete slab poured onto a self-supporting formwork according to claim 15.
